# EUROPÄISCHE PATENTSCHRIFT

(11) **EP 2 666 897 B1**
(45) Veröffentlichungstag und Bekanntmachung des Hinweises auf die Patenterteilung: **12.04.2017**
(21) Anmeldenummer: 12169266.9
(22) Anmeldetag: 24.05.2012
(51) Int. Cl.: D04B 15/42

(54) **Flachstrickmaschine mit relativ zum Maschinenkörper verlagerbarem Maschinenelement**
Flat knitting machine with machine element that can be shifted relative to the body of the machine
Machine à tricoter rectiligne avec un élément de machine rabattable par rapport au corps de la machine

(43) Veröffentlichungstag der Anmeldung: 27.11.2013
(73) Patentinhaber: H. Stoll AG & Co. KG, 72760 Reutlingen (DE)
(72) Erfinder: Nau, Hartmut, 72813 St. Johann-Würtingen (DE); Wenzelburger, Wilfried, 72622 Nürtingen (DE)
(74) Vertreter: Kohler Schmid Möbus Patentanwälte

(56) Entgegenhaltungen:
- DE-A1- 2 939 800
- DE-A1- 3 634 578

## Beschreibung

Die Erfindung betrifft eine Flachstrickmaschine mit einem einen Maschinenraum aufweisenden Maschinenkörper gemäß dem Oberbegriff von Anspruch 1.

Bei modernen Flachstrickmaschinen werden Garnspulen oberhalb eines Maschinenkörpers an Garnspulenhaltern auf Spulentischen und/oder hinter dem Maschinenkörper an Garnspulenhaltern angebracht.

Die hierbei verwendeten Garnspulenhalter sind in der Regel fest mit dem Spulentisch bzw. den dafür vorgesehenen Haltevorrichtungen verbunden. Ihre Position kann also nicht ohne größeren Aufwand verändert werden.

Die starre Anordnung der Garnspulenhalter besitzt den Nachteil, dass die Zugänglichkeit zu den hinteren Nadelbetten und Fadenführern sowie dem Maschinenraum stark eingeschränkt ist. Es müssen zunächst zumindest alle Garnspulenhalter, welche sich hinter dem Maschinenkörper befinden, entfernt werden, was z. B. bei der Behebung von Störungen im laufenden Herstellungsprozess sehr zeitaufwändig und damit teuer ist, da die Stillstandszeiten der Maschine, in welchen nicht produziert wird, erhöht werden.

Weiterhin ist es bekannt, zusätzliche Garnspulenhalter auf fahrbaren Gestellen zu montieren, welche allerdings den Raum um die Maschine herum stark einschränken. Auch diese zusätzlichen Garnspulenhalter sind im Weg, wenn die Maschine repariert oder gewartet werden muss.

Aus der DE 36 34 578 A1 ist eine Flachstrickmaschine mit Garnspulenhaltern bekannt. Gemäß einer Ausführungsform können Garnspulenhalter für zusätzliche Garnspulen gruppenweise auf mehrere, einzeln abnehmbare Rückwandungsfelder der Flachstrickmaschine verteilt angeordnet sein. Um die Maschine warten zu können, müssen die Rückwandungsfelder zusammen mit den Garnspulenhaltern abgenommen werden und beiseite gestellt werden. Hierzu kann es notwendig sein, die Garnspulen von den Garnspulenhaltern zu entfernen. Die Wartung einer Maschine ist somit nur sehr aufwändig möglich.

Aufgabe der vorliegenden Erfindung ist es, eine Flachstrickmaschine derart weiterzubilden, dass diese schneller und einfacher gewartet bzw. repariert werden kann.

Gelöst wird diese Aufgabe erfindungsgemäß durch eine Flachstrickmaschine mit den Merkmalen des Anspruchs 1.

Das Maschinenelement muss somit nicht vollständig von der Flachstrickmaschine gelöst und beiseite gestellt werden. Es kann an der Flachstrickmaschine, insbesondere am Maschinenkörper, verbleiben. Es ist somit beispielsweise nicht notwendig, Garnspulen von dem Maschinenelement zu entfernen, sollten sich welche daran befinden. Besonders vorteilhaft ist es, wenn das Maschinenelement in mehrere Richtungen bezüglich des Maschinenkörpers verlagerbar ist. Somit ist es möglich, nahezu alle Stellen eines Maschinenraums für Wartungsarbeiten oder Reparaturarbeiten zugänglich zu machen.

Das zumindest eine Maschinenelement ist bezüglich des Maschinenkörpers horizontal verschiebbar angeordnet. Dabei kann vorgesehen sein, dass das Maschinenelement je nach Bedarf nach links und rechts verschoben werden kann. Grundsätzlich ist es jedoch auch denkbar, das Maschinenelement so anzuordnen, dass es vertikal verlagerbar ist. Weiterhin ist es denkbar, dass das Maschinenelement bezüglich des Maschinenkörpers verschwenkbar angeordnet ist. Durch entsprechendes Verschieben des zumindest einen Maschinenelements können verschiedene Bereiche der Flachstrickmaschine, insbesondere des Maschinenraums, komplett zugänglich gemacht werden.

Das zumindest eine Maschinenelement kann aus der Geometrie der Flachstrickmaschine heraus bewegbar sein. Somit behindert es die Reparatur- und Wartungsarbeiten nicht.

An dem Maschinenelement können ein oder mehrere Spulenhalter angeordnet sein. Dadurch kann auf zusätzliche Spulenhalter, die getrennt von der Flachstrickmaschine hinter dieser angeordnet sind, verzichtet werden. Insbesondere können dadurch Garnspulen maschinennah angeordnet sein. Die Spulenhalter können für Reparatur- und Wartungsarbeiten gemeinsam mit dem Maschinenelement verlagert werden. Dadurch müssen die Spulen nicht von den Spulenhaltern entfernt werden, wenn Wartungsarbeiten durchgeführt werden müssen. Die Stillstandszeiten der Flachstrickmaschine können dadurch reduziert werden.

Die Spulenhalter können an Bügeln angeordnet sein, die wiederum an dem Maschinenelement angeordnet sein können. Dadurch kann die Befestigung der Spulenhalter an dem Maschinenelement vereinfacht werden.

Das Maschinenelement umfasst in einer ersten Alternative einen Rückwandteil. Insbesondere kann der Rückwandteil während des normalen Betriebs der Flachstrickmaschine den Maschinenraum nach hinten abdecken und somit das Eingreifen in den Betriebsraum bei laufender Maschine verhindern. An dem Rückwandteil können Bügel für Spulenhalter oder Spulenhalter direkt angeordnet sein.

Das Maschinenelement umfasst in einer zweiten Alternative einen Spulentischteil. Insbesondere kann der Spulentisch geteilt sein und können Teile des Spulentisches getrennt voneinander relativ zur Flachstrickmaschine verlagerbar sein, um dadurch einen Fadenführer oder ein Nadelbett für eine Wartung freizugeben.

Gemäß einer besonders bevorzugten Ausführungsform können mehrere Maschinenelemente vorgesehen sein. Durch entsprechendes Verschieben der Maschinenelemente können verschiedene Bereiche der Flachstrickmaschine komplett zugänglich gemacht werden. Dabei können die Maschinenelemente gemeinsam in eine Richtung verlagert werden oder sie können beispielsweise getrennt voneinander in entgegengesetzte Richtungen verlagert werden.

Gemäß einer weiteren Ausgestaltung der Erfindung kann vorgesehen sein, dass an dem Maschinenelement ein Führungselementteil eines Führungselements für Fadenkontrolleinheiten angeordnet ist. An dem Führungselement kann beispielsweise eine Fadenkontrolleinheit angeordnet sein, die eine Fadenbremse aufweisen kann und die Fadenspannung kontrollieren kann. Wenn auch die Führungselemente bzw. Teile davon relativ zur Flachstrickmaschine verlagerbar sind, kann eine Fadenschlaufenbildung verhindert werden. Somit wird eine Flachstrickmaschine nach den Reparatur- und Wartungsarbeiten wieder schnell einsatzbereit.

Besonders bevorzugt ist es, wenn ein Maschinenelement sowohl einen Rückwandteil als auch ein Führungselementteil aufweist.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

Es zeigen:
- Fig. 1: eine Ansicht auf die Rückseite einer Flachstrickmaschine;
- Fig. 2: die Rückseite der Flachstrickmaschine, wobei zwei Maschinenelemente nach links verlagert wurden;
- Fig. 3: die Ansicht der Flachstrickmaschine von hinten, wobei Maschinenelemente nach rechts verlagert wurden;
- Fig. 4: eine Ansicht der Rückseite der Flachstrickmaschine, wobei jeweils ein Maschinenelement nach links und rechts verlagert wurde;
- Fig. 5: eine Darstellung der Flachstrickmaschine von hinten, wobei die Maschinenelemente auch noch Führungselemente aufweisen.

Die Fig. 1 zeigt eine Rückansicht einer Flachstrickmaschine 100 mit zwei Maschinenelementen 10, 20, die jeweils Bügel 12, 22 aufweisen, an denen Garnspulenhalter 11, 21 angeordnet sind. Weiterhin umfassen die Maschinenelemente 10, 20 Rückwandteile 13, 23.

Über den Rückwandteilen 13, 23 sind Spulentische 30, 40 angeordnet, die ebenfalls Garnspulenhalter 31, 41 aufweisen. Der Spulentisch 30 ist Bestandteil des Maschinenelements 10 und der Spulentisch 40 ist Bestandteil des Maschinenelements 20.

Oberhalb der Spulentische 30, 40 ist ein Führungselement 50 zur Aufnahme von hier nicht gezeigten Fadenkontrolleinheiten angeordnet, welches vertikal ausgerichtete Führungselementabschnitte 52, 53 und einen horizontal ausgerichteten Führungselementabschnitt 51 umfasst. Das Führungselement 50 ist mit einem Maschinenkörper verbunden.

Die Maschinenelemente 10, 20 decken in der gezeigten Betriebsstellung einen Maschinenraum vollständig nach hinten ab.

Wie sich der Darstellung der Fig. 2 entnehmen lässt, sind die Maschinenelemente 10, 20 bezüglich der Flachstrickmaschine 100 horizontal verlagerbar. In der gezeigten Darstellung sind die Maschinenelemente 10, 20 gemeinsam nach links verlagert. Dadurch wird ein Maschinenraum 110 des Maschinenkörpers 120 im Bereich 130 zugänglich. Der Darstellung der Fig. 2 ist weiterhin zu entnehmen, dass es, um einen Teil des Maschinenraums 110 zugänglich zu machen, nicht notwendig war, Garnspulen von den Garnspulenhaltern 11, 21, 31, 41 zu entnehmen, sondern dass diese gemeinsam mit den Maschinenelementen 10, 20 verlagert wurden. Wartungsarbeiten werden dadurch erheblich vereinfacht und beschleunigt.

Der Darstellung der Fig. 3 kann man entnehmen, dass hier die Maschinenelemente 10, 20 gemeinsam nach rechts verlagert wurden, um den Maschinenraum 10 im Bereich 140 für Wartungsarbeiten freizugeben.

Der Fig. 4 ist zu entnehmen, dass die Maschinenelemente 10 und 20 auch in unterschiedliche Richtungen und unabhängig voneinander verlagerbar sind. Hier wurde das Maschinenelement 10 nach links verlagert, und das Maschinenelement 20 wurde nach rechts verlagert, um dadurch den Maschinenraum 110 im Bereich 150 für Wartungsarbeiten und Reparaturarbeiten zugänglich zu machen.

Aus den Figuren 2 bis 4 ergibt sich, dass die Maschinenelemente 10, 20 so verlagerbar an der Flachstrickmaschine 100 angeordnet sind, dass sämtliche Bereiche 130, 140, 150 des Maschinenraums 110 für Wartungs- und Reparaturarbeiten zugänglich gemacht werden können.

Bei der Ausführungsform der Fig. 5 ist vorgesehen, dass das Führungselement 50 zweigeteilt ist und insbesondere nicht am Maschinenkörper 120 angeordnet ist, sondern die einzelnen Teile 50a, 50b des Führungselements 50 an den Maschinenelementen 10, 20 angeordnet sind und somit gemeinsam mit diesen verlagerbar sind. Das Führungselementteil 50a umfasst dabei die Führungselementabschnitte 51a, 52a und 52b, während das Führungselementteil 50b die Führungselementabschnitte 51b, 53a, 53b umfasst. Somit ist es möglich, gemeinsam mit den Führungselementteilen 50a, 50b daran angeordnete Fadenkontrolleinheiten zu bewegen, insbesondere außerhalb der Kontur der Flachstrickmaschine 100 zu bewegen.

## Patentansprüche

1. Flachstrickmaschine (100) mit einem einen Maschinenraum (110) aufweisenden Maschinenkörper (120), wobei zumindest ein Maschinenelement (10, 20) relativ zum Maschinenkörper (120) verlagerbar ist, ohne dieses vollständig von der Flachstrickmaschine (100) zu lösen, um dadurch einen Bereich (130, 140, 150) des Maschinenraums (110) und/oder eines hinteren Nadelbetts und/oder einen hinteren Fadenführer der Flachstrickmaschine (100) für Wartungs- und/oder Reparaturarbeiten zugänglich zu machen, **dadurch gekennzeichnet, dass** das zumindest eine Maschinenelement (10, 20) einen Rückwandteil (13, 23) und/oder einen Spulentischteil (31, 41) umfasst welcher bezüglich des Maschinenkörpers (120) horizontal verschiebbar angeordnet ist.

2. Flachstrickmaschine nach Anspruch 1, **dadurch gekennzeichnet, dass** das zumindest eine Maschinenelement (10, 20) aus der durch die Maschinenkontur definierte Geometrie der Flachstrickmaschine (100) heraus bewegbar ist.

3. Flachstrickmaschine nach einem der vorhergehenden Ansprüche, **dadurch gekennzeichnet, dass** an dem Maschinenelement (10, 20) ein oder mehrere Spulenhalter (11, 21) angeordnet sind.

4. Flachstrickmaschine nach Anspruch 3, **dadurch gekennzeichnet, dass** die Spulenhalter (11, 21) an Bügeln (12, 22) angeordnet sind.

5. Flachstrickmaschine nach einem der vorhergehenden Ansprüche, **dadurch gekennzeichnet, dass** mehrere Maschinenelemente (10, 20) vorgesehen sind.

6. Flachstrickmaschine nach einem der vorhergehenden Ansprüche, **dadurch gekennzeichnet, dass** an dem Maschinenelement (10, 20) ein Führungselementteil (50a, 50b) eines Führungselements (50) für Fadenkontrolleinheiten angeordnet ist.

## Claims

1. Flat knitting machine (100) with a machine body (120) comprising a machine chamber (110), wherein at least one machine element (10, 20) is displaceable relative to the machine body (120) without completely disconnecting this from the flat knitting machine (100), in order to make an area (130, 140, 150) of the machine chamber (110) and/or a rear needle bed and/or a rear thread guide of the flat knitting machine (100) accessible for maintenance and/or repair work, **characterised in that** the at least one machine element (10, 20) comprises a rear wall part (13, 23) and/or a spool table part (31, 41), which is arranged to be horizontally displaceable in relation to the machine body (120).

2. Flat knitting machine according to claim 1, **characterised in that** the at least one machine element (10, 20) can be moved out of the geometry of the flat knitting machine (100) defined by the machine contour.

3. Flat knitting machine according to one of the preceding claims, **characterised in that** one or more spool holders (11, 21) are arranged on the machine element (10, 20).

4. Flat knitting machine according to claim 3, **characterised in that** the spool holders (11, 21) are arranged on brackets (12, 22).

5. Flat knitting machine according to one of the preceding claims, **characterised in that** several machine elements (10, 20) are envisaged.

6. Flat knitting machine according to one of the preceding claims, **characterised in that** a guide element part (50a, 50b) of a guide element (50) for thread control units is arranged on the machine element (10, 20).

## Revendications

1. Machine (100) à tricoter rectiligne comprenant un corps (120) de machine ayant un espace (110) de machine, au moins un élément (10, 20) de machine pouvant être déplacé par rapport au corps (120) de machine, sans détacher celui-ci complètement de la machine (100) à tricoter rectiligne pour rendre ainsi accessible à des travaux d'entretien et/ou de réparation une région (130, 140, 150) de l'espace (110) de la machine et/ou une fonture arrière et/ou un guide-fil arrière de la machine (100) à tricoter rectiligne, **caractérisée en ce que** le au moins un élément (10, 20) de la machine comprend une partie (13, 23) de paroi formant paroi arrière et/ou une partie (31, 41) formant table de bobine, qui est montée coulissante horizontalement par rapport au corps (120) de la machine.

2. Machine (100) à tricoter rectiligne suivant la revendication 1, **caractérisée en ce qu'**au moins un élément (10, 20) de la machine peut sortir de la géométrie, définie par le contour de la machine, de la machine (100) à tricoter rectiligne.

3. Machine (100) à tricoter rectiligne suivant l'une des revendications précédentes, **caractérisée en ce que** un porte-bobine ou plusieurs porte-bobine (11, 21) sont montés sur l'élément (10, 20) de la machine.

4. Machine (100) à tricoter rectiligne suivant la revendication 3, **caractérisée en ce que** les porte-bobine (11, 21) sont montés sur des étriers (12, 22).

5. Machine (100) à tricoter rectiligne suivant l'une des revendications précédentes, **caractérisée en ce qu'**il est prévu plusieurs éléments (10, 20) de machine.

6. Machine (100) à tricoter rectiligne suivant l'une des revendications précédentes, **caractérisée en ce qu'**une partie (50a, 50b) d'un élément (50) de guidage d'unité de commande de fils est montée sur l'élément (10, 20) de machine.
